# EUROPÄISCHE PATENTSCHRIFT

(11) **EP 3 029 200 B1**
(45) Veröffentlichungstag und Bekanntmachung des Hinweises auf die Patenterteilung: **29.03.2017**
(21) Anmeldenummer: 15197375.7
(22) Anmeldetag: 01.12.2015
(51) Int. Cl.: E01C 23/088

(54) **SELBSTFAHRENDE BAUMASCHINE UND VERFAHREN ZUM BETREIBEN EINER SELBSTFAHRENDEN BAUMASCHINE**
SELF-PROPELLED CONSTRUCTION MACHINE AND METHOD FOR OPERATING THE SAME
ENGIN AUTOMOBILE ET PROCEDE DE FONCTIONNEMENT D'UN ENGIN AUTOMOBILE

(30) Priorität: 04.12.2014 DE 102014017892
(43) Veröffentlichungstag der Anmeldung: 08.06.2016
(73) Patentinhaber: Wirtgen GmbH, 53578 Windhagen (DE)
(72) Erfinder: Vogt, Andreas, 53567 Asbach (DE); Held, Hanjo, 53578 Windhagen (DE); Berning, Christian, 53909 Zülpich (DE); Barimani, Cyrus, 53639 Königswinter (DE); Hähn, Günter, 53639 Königswinter (DE)
(74) Vertreter: Oppermann, Frank

(56) Entgegenhaltungen:
- EP-A1- 2 574 697
- DE-A1-102012 015 346

## Beschreibung

Die Erfindung betrifft eine selbstfahrende Baumaschine, insbesondere Straßenfräse, Stabilisierer, Recycler oder Surface-Miner, mit einem Maschinenrahmen und einer Arbeitswalze, wobei die Arbeitswalze in einem nach unten offenen Walzengehäuse angeordnet ist, das an beiden Seiten von einem in der Höhe verstellbaren Kantenschutz verschlossen ist. Darüber hinaus betrifft die Erfindung ein Verfahren zum Betreiben einer derartigen Baumaschine.

Die oben genannten Baumaschinen verfügen über eine rotierende Arbeitswalze zur Bearbeitung von Bodenmaterial, bei der es sich um eine Fräs- oder Schneidwalze handeln kann. Mit der Arbeitswalze können z. B. schadhafte Straßenschichten abgetragen, bestehende Straßenbeläge wiederaufbereitet, das Gelände für den Straßenbau vorbereitet oder Bodenschätze abgebaut werden.

Die Arbeitswalze der bekannten selbstfahrenden Baumaschinen ist in einem nach unten offenen Walzengehäuse angeordnet, das von einem in Arbeitsrichtung vor der Arbeitswalze angeordneten Niederhalter und einem in Arbeitsrichtung hinter der Walze angeordneten Abstreifer verschlossen wird. An den Seiten wird das Walzengehäuse von sich in Arbeitsrichtung erstreckenden Schildern verschlossen, die als Kantenschutz bezeichnet werden.

Der Kantenschutz der bekannten selbstfahrenden Baumaschinen ist relativ zum Maschinenrahmen in der Höhe verstellbar. Hierzu ist eine Hubeinrichtung zum Anheben und/oder Absenken des Kantenschutzes vorgesehen, die für den Kantenschutz eine Schwimmstellung vorsieht, in der der Kantenschutz Höhenänderungen des Maschinenrahmens gegenüber dem Boden, beispielsweise beim Verändern der Frästiefe einer Straßenfräsmaschine, oder Geländeunebenheiten folgen kann. In der Schwimmstellung ist der Kantenschutz von der Hubeinrichtung derart in der Höhe verstellbar, dass sich der Kantenschutz aufgrund seines Eigengewichts aus einer angehobenen Stellung auf die Oberfläche des Bodens selbsttätig absenkt und nach dem Auftreffen auf die Bodenoberfläche mit einer vorgegebenen Aufstandskraft auf der Bodenoberfläche aufliegt. Beim Vorschub der Baumaschine wird der Kantenschutz dann über den Boden gezogen. Dabei kann der Kantenschutz von der Hubeinrichtung zusätzlich mit einer vorgegebenen Kraft belastet oder entlastet werden.

Die Hubeinrichtung zum Anheben und/oder Absenken des Kantenschutzes kann von dem Maschinenführer betätigt werden, um die Arbeitswalze zugänglich machen zu können. Während des Betriebs der Baumaschine hingegen soll der Kantenschutz immer abgesenkt sein, so dass das Walzengehäuse seitlich verschlossen ist. Daher verfügen selbstfahrende Baumaschinen über eine Schaltung, die während des Betriebs der Maschine ein Feststellen des Kantenschutzes in der angehobenen Position nicht erlaubt.

In der Praxis stellt sich insbesondere beim Befahren eines losen Untergrundes das Problem, dass sich der auf dem Boden mit der vorgegebenen Aufstandskraft aufliegende Kantenschutz beim Vorschub der Baumaschine in den Boden eingräbt. Dies kann nicht nur zu einem erhöhten Fahrwiderstand und dadurch erhöhten Kraftstoffverbrauch, sondern auch zu einem erhöhten Verschleiß oder einer Deformation des Kantenschutzes führen. Wenn sich der Kantenschutz tief in den Boden eingräbt, kann dies sogar zum völligen Stillstand der Baumaschine führen.

Eine selbstfahrende Baumaschine, die über eine Hubeinrichtung zum Anheben und/oder Absenken des Kantenschutzes verfügt, die eine schwimmende Lagerung des Kantenschutzes vorsieht, ist aus der DE 10 2012 015 346 A1 bekannt. Die Hubeinrichtung wird von einer Steuereinheit angesteuert, die derart konfiguriert ist, dass beim Unterschreiten eines vorgegebenen Wertes für den Mindestabstand zwischen einem Referenzpunkt auf dem Kantenschutz und der Bodenoberfläche die Hubeinrichtung aus der Schwimmstellung umgeschaltet wird und der Kantenschutz angehoben wird. Dadurch wird wirkungsvoll verhindert, dass sich der Kantenschutz in einen losen Boden eingraben kann. Der Kantenschutz weist ein federndes Tastelement zum Abtasten der Bodenoberfläche auf, das derart an dem Kantenschutz befestigt ist, dass beim Unterschreiten eines vorgegebenen Wertes für den Mindestabstand zwischen Referenzpunkt und Bodenoberfläche das Tastelement ausgelenkt wird. Die bekannte Baumaschine hat sich in der Praxis bewährt, Nachteilig ist jedoch, dass am Kantenschutz ein zusätzlicher Abstandssensor erforderlich ist, dessen federndes Tastelement mechanischen Beanspruchungen ausgesetzt ist.

Der Erfindung liegt die Aufgabe zu Grunde, für die Steuerung des Kantenschutzes einer selbstfahrenden Baumaschine relevante Werte ohne erhöhten konstruktiven Aufwand sicher zu erfassen. Die Lösung dieser Aufgabe erfolgt erfindungsgemäß mit den Merkmalen der unabhängigen Patentansprüche. Die Gegenstände der Unteransprüche betreffen bevorzugte Ausführungsformen der Erfindung.

Im Speziellen liegt der Erfindung die Aufgabe zu Grunde, den Kantenschutz einer selbstfahrenden Baumaschine ohne verschleißanfällige Komponenten so zu steuern, dass nicht die Gefahr des Eingrabens des Kantenschutzes in einen losen Untergrund besteht. Eine Aufgabe der Erfindung ist auch, einen benutzerfreundlicheren und ergonomischeren Betrieb der Baumaschine zu ermöglichen.

Die erfindungsgemäße selbstfahrende Baumaschine, insbesondere Straßenfräsmaschine, Stabilisierer, Recycler oder Surface-Miner, weist einen Maschinenrahmen und eine mit Arbeitswerkzeugen bestückten Arbeitswalze auf, die in einem nach unten offenen Walzengehäuse angeordnet ist, das an mindestens einer Seite von einem Kantenschutz verschlossen ist, der von einer Hubeinrichtung gegenüber dem Maschinenrahmen in der Höhe verstellbar ist. Vorzugsweise ist auf beiden Seiten des Walzengehäuses jeweils ein Kantenschutz vorgesehen. Der Kantenschutz ist in einer Schwimmstellung gegenüber dem Maschinenrahmen derart in der Höhe beweglich, dass sich dieser aus einer angehobenen Stellung auf die Oberfläche des Bodens absenkt und nach dem Auftreffen auf die Bodenoberfläche mit einer vorgegebenen Aufstandskraft auf der Bodenoberfläche aufliegt, so dass der Kantenschutz beim Vorschub der Baumaschine über den Boden gezogen wird und dabei Höhenänderungen der Bodenoberfläche gegenüber dem Maschinenrahmen folgen kann.

Die erfindungsgemäße Baumaschine zeichnet sich durch eine Einheit zur Ermittlung eines Referenzwertes für die Höhe der Oberfläche des Bodens gegenüber dem Maschinenrahmen aus, auf dem der Kantenschutz aufliegt. Für die Erfindung ist unerheblich, ob für die Höhe der Bodenoberfläche absolute oder relative Werte vorliegen. Entscheidend ist, dass die Höhe der Bodenoberfläche in Bezug auf den Maschinenrahmen, d. h. eines beliebigen Referenzpunktes bzw. einer Referenzlinie auf bzw. an dem Maschinenrahmen, ermittelt wird.

Die Einheit zur Ermittlung eines Referenzwertes für die Höhe der Bodenoberfläche verfügt über eine Einrichtung zur Ermittlung der Höhe des Kantenschutzes gegenüber dem Maschinenrahmen und der Absenkgeschwindigkeit des Kantenschutzes. Für die Erfindung ist unerheblich, wie die Höhe des Kantenschutzes und dessen Absenkgeschwindigkeit bestimmt wird. Hierzu können ein oder mehrere Sensoren vorgesehen sein. Beispielsweise kann aus der zeitlichen Veränderung der Höhe des Kantenschutzes beim Absenken auf die Bodenoberfläche die Absenkgeschwindigkeit berechnet werden.

Darüber hinaus weist die Baumaschine eine Auswerteinheit auf, die derart konfiguriert ist, dass die Höhe des Kantenschutzes gegenüber dem Maschinenrahmen zu dem Zeitpunkt ermittelt wird, zu dem die Absenkgeschwindigkeit des Kantenschutzes kleiner als ein vorgegebener Grenzwert für die Absenkgeschwindigkeit ist. Wenn die Absenkgeschwindigkeit des Kantenschutzes kleiner als der vorgegebene Grenzwert ist, wird darauf geschlossen, dass der Kantenschutz mit seiner Unterkante auf den Boden aufgetroffen ist. Der Grenzwert für die Absenkgeschwindigkeit sollte so festgelegt werden, dass ein Auftreffen des Kantenschutzes auch dann sicher erfasst werden kann, wenn der Kantenschutz in einen losen Untergrund einsinken sollte. Auch in diesem Fall wird die Absenkgeschwindigkeit beim Auftreffen auf die Bodenoberfläche deutlich geringer sein als während des Absenkens auf den Boden. Die Höhe der Bodenoberfläche gegenüber dem Maschinenrahmen ergibt sich dann aus der Höhe des Kantenschutzes, der auf der Bodenoberfläche aufliegt. Wenn die Höhe der Bodenoberfläche gegenüber dem Maschinenrahmen bekannt ist, kann das Einsinken des Kantenschutzes in den Boden erkannt werden. Hierzu wird die tatsächliche Höhe des Kantenschutzes ermittelt und mit der Höhe der Bodenoberfläche verglichen.

Eine bevorzugte Ausführungsform der Baumaschine sieht eine Einheit zur Erkennung des Einsinkens des Kantenschutzes in den Boden vor, die derart konfiguriert ist, dass ein das Einsinken des Kantenschutzes indizierendes Steuersignal erzeugt wird, wenn die Differenz zwischen dem ermittelten Referenzwert für die Höhe der Bodenoberfläche und der tatsächlichen Höhe des Kantenschutzes gegenüber dem Maschinenrahmen größer als ein vorgegebener Grenzwert für die Einsinktiefe des Kantenschutzes ist. Diese bevorzugte Ausführungsform erlaubt also mit der Vorgabe eines geeigneten Grenzwertes die Feststellung des Einsinkens des Kantenschutzes.

Eine besonders bevorzugte Ausführungsform sieht eine das Steuersignal der Einheit zur Erkennung des Einsinkens des Kantenschutzes empfangende Steuereinheit für die Hubeinrichtung vor, wobei die Steuereinheit derart konfiguriert ist, dass der Kantenschutz angehoben wird, wenn die Steuereinheit das Steuersignal empfängt. Wenn die Steuereinheit für die Hubeinrichtung das Steuersignal empfängt, schaltet die Steuereinheit den Betrieb des Kantenschutzes von der Schwimmstellung in einen Betriebszustand um, in dem der Kantenschutz angehoben wird. Dadurch wird sichergestellt, dass der Kantenschutz nicht weiter in den Boden einsinken kann. Sobald der Kantenschutz um ein vorgegebenes Maß in den Boden eingesunken ist, wird der Kantenschutz automatisch wieder angehoben, so dass sich dieser wieder auf den Boden absenken kann. Dadurch erreicht der Kantenschutz wieder eine definierte Position.

Der Kantenschutz wird vorzugsweise um eine vorgegebene Wegstrecke angehoben, die größer als der Grenzwert für die Einsinktiefe ist. Dadurch ist sichergestellt, dass die Unterkante des Kantenschutzes sich oberhalb der Geländeoberfläche befindet, so dass der Kantenschutz sich wieder selbsttätig auf die Geländeoberfläche absenken kann.

Bei einer weiteren besonders bevorzugten Ausführungsform werden ruckartige Bewegungen des Kantenschutzes dadurch vermieden, dass die Steuereinheit derart konfiguriert ist, dass die Zeitdauer erfasst wird, in der der Kantenschutz auf der Bodenoberfläche aufliegt. Der Kantenschutz wird nur dann angehoben, wenn die Steuereinheit für die Hubeinrichtung das Steuersignal empfängt und die Zeitdauer größer als eine vorgegebene Mindestzeitdauer ist.

Für den Maschinenführer hat die automatische Steuerung des Kantenschutzes den entscheidenden Vorteil, dass er während des Betriebs der Baumaschine die Höhe des Kantenschutzes nicht ständig beobachten und auch nicht korrigieren muss. Dies ist insofern von Vorteil, als die Höhe des Kantenschutzes vom Fahrstand aus nur schwer einzuschätzen und ein Eingraben des Kantenschutzes nicht in jedem Fall erkennbar ist.

Ein zusätzlicher Abstandssensor ist bei der erfindungsgemäßen Baumaschine und dem Verfahren zum erfindungsgemäßen Betreiben der Baumaschine nicht erforderlich. Die für die Erfindung erforderliche Sensorik ist im Allgemeinen in den bekannten Baumaschinen ohnehin vorhanden. Da weitere insbesondere mechanische Komponenten nicht vorhanden sind, stellt sich auch nicht das Problem der Beschädigung oder des Verschleißes dieser Teile. Ein weiterer Vorteil liegt darin, dass sich die erfindungsgemäße Steuerung in die Steuerung der unterschiedlichsten Maschinentypen implementieren lässt. Die geometrischen Abmessungen der Maschine spielen insofern keine Rolle, als der Kantenschutz nach dem Anheben in der Schwimmstellung immer wieder eine definierte Position einnehmen kann, d. h. selbsttätig auf die Geländeoberfläche absinkt.

In der Praxis ist nicht auszuschließen, dass sich der Kantenschutz in der Führung verklemmt. Dann ist die Absenkgeschwindigkeit null. Da die Absenkgeschwindigkeit des Kantenschutzes überwacht wird, kann dieser Störfall sofort erkannt werden, so dass ein geeigneter Eingriff in die Maschinensteuerung vorgenommen werden kann. Darin liegt ein weiterer entscheidender Vorteil der Erfindung.

Bei einer weiteren besonders bevorzugten Ausführungsform ist die Steuereinheit derart konfiguriert ist, dass beim Absenken des Kantenschutzes der Maximalwert der Absenkgeschwindigkeit des Kantenschutzes ermittelt wird, wobei ein vorgegebener prozentualer Anteil des Maximalwertes der ermittelten Absenkgeschwindigkeit des Kantenschutzes als der vorgegebene Grenzwert für die Absenkgeschwindigkeit angenommen wird. Mit der Ermittlung der Maximalgeschwindigkeit kann ein geeigneter Grenzwert für die Absenkgeschwindigkeit festgelegt werden. Weiterhin kann damit sicher erkannt werden, wenn sich der Kantenschutz in seiner Führung verklemmt.

Bei einer Baumaschine, deren Maschinenrahmen von einem Fahrwerk getragen wird, das vordere oder hintere Räder oder Laufwerke aufweist, die gegenüber dem Maschinenrahmen angehoben oder abgesenkt werden können, ist die Arbeitswalze im Allgemeinen an dem Maschinerahmen angeordnet. Folglich kann durch Anheben und Absenken des Maschinenrahmens die Bearbeitungstiefe der Arbeitswalze, insbesondere die Frästiefe der Fräswalze einer Straßenfräsmaschine, eingestellt werden. Mit der Veränderung der Frästiefe verändert sich aber auch die Höhe des auf der Bodenoberfläche aufliegenden Katenschutzes relativ zum Maschinenrahmen. Dies führt dazu, dass der ermittelte Referenzwert für die Höhe der Bodenoberfläche nicht korrekt ist. Eine weitere besonders bevorzugte Ausführungsform sieht daher vor, dass die Einheit zur Ermittlung eines Referenzwertes für die Höhe der Bodenoberfläche derart konfiguriert ist, dass der Referenzwert für die Höhe der Bodenoberfläche um die Wegstrecke korrigiert wird, um die der Maschinenrahmen gegenüber der Bodenoberfläche durch Anheben der Räder oder Laufwerke gegenüber dem Maschinenrahmen abgesenkt wird und/oder durch Absenken der Räder oder Laufwerke gegenüber dem Maschinenrahmen angehoben wird. Für den Fall des Anhebens des Maschinenrahmens gegenüber der Bodenoberfläche durch Absenken der Räder oder Laufwerke ist eine Korrektur des Referenzwertes aber nicht zwingend erforderlich, da sich bei einer Verringerung der Frästiefe der Kantenschutz wieder selbsttätig auf die Bodenoberfläche absenkt Ohne eine Korrektur des Referenzwertes interpretiert die Steuereinheit das Absenken des Kantenschutzes infolge einer Verringerung der Frästiefe als ein Einsinken des Kantenschutzes in den Boden, woraufhin die Steuereinheit den Kantenschutz wieder anhebt, so dass ein neuer Referenzwert ermittelt wird. Das unnötige Anheben bzw. Absenken des Kantenschutzes zur Ermittlung des neuen Referenzwertes kann aber dadurch verhindert werden, dass auch für den Fall des Anhebens des Maschinenrahmens zur Verringerung der Frästiefe eine Korrektur des Referenzwertes vorgenommen wird.

Für die Erfindung ist unerheblich, wie die Einrichtung zum Anheben und/oder Absenken des Kantenschutzes ausgebildet ist. Beispielsweise kann nur eine Einrichtung zum Anheben eines lose geführten oder aufgehängten Kantenschutzes vorgesehen sein, der aufgrund seiner Gewichtskraft auf der Bodenoberfläche aufliegt, so dass der Kantenschutz schwimmend gelagert ist. Bei einer besonders bevorzugten Ausführungsform weist die Hubeinrichtung zum Anheben des Kantenschutzes mindestens eine Kolben/ZylinderAnordnung auf, wobei der Zylinder gelenkig mit dem Maschinenrahmen und der Kolben gelenkig mit dem Kantenschutz oder der Zylinder gelenkig mit dem Kantenschutz und der Kolben gelenkig mit dem Maschinenrahmen verbunden ist. Bei dieser Ausführungsform weist die Einrichtung zur Ermittlung der Höhe und der Absenkgeschwindigkeit des Kantenschutzes mindestens einen die Stellung des Kolbens der mindestens einen Kolben/Zylinder-Anordnung erfassenden Wegmesser auf. Durch Ableitung des Wegstrecken-Messsignals des Wegmessers kann die Absenkgeschwindigkeit des Kantenschutzes ermittelt werden, so dass weitere Sensoren nicht erforderlich sind. Im Folgenden wird anhand einer Straßenfräsmaschine ein Ausführungsbeispiel der Erfindung unter Bezugnahme auf die Figuren näher beschrieben.

Es zeigen:
Fig. 1 eine Straßenfräsmaschine in der Seitenansicht,
Fig. 2 eine Darstellung der Straßenfräsmaschine von Fig. 1, wobei der Kantenschutz freigelegt ist,
Fig. 3 die Hubeinrichtung zum Anheben des Kantenschutzes zusammen mit dem Kantenschutz der Straßenfräsmaschine von Fig. 1,
Fig. 4 ein Blockschaltbild der für die Steuerung der Hubeinrichtung des Kantenschutzes wesentlichen Baugruppen,
Fig. 5 den Kantenschutz in einer angehobenen Stellung, in der die Unterkante des Kantenschutzes über der Bodenoberfläche angeordnet ist,
Fig. 6 den Kantenschutz in einer schwimmenden Stellung, in der die Unterkante des Kantenschutzes auf der Bodenoberfläche aufliegt,
Fig. 7 den Kantenschutz in einer schwimmenden Stellung, in der der Kantenschutz in den Boden eingesunken ist,
Fig. 8 den Kantenschutz in einer angehobenen Stellung, nachdem der Kantenschutz um eine vorgegebene Wegstrecke angehoben worden ist.

Fig. 1 zeigt in der Seitenansicht ein Ausführungsbeispiel einer Straßenfräsmaschine, bei der es sich um eine Kleinfräse handelt. Die Straßenfräsmaschine weist einen Maschinenrahmen 1 auf, der von einem Fahrwerk 2 getragen wird. Das Fahrwerk 2 weist ein vorderes Rad 3A und zwei hintere Räder 3B auf. In Fig. 1 ist nur das in Arbeitsrichtung A rechte hintere Rad 3B zu erkennen. Bei den bekannten Baumaschinen kann das Fahrwerk anstelle von Rädern beispielsweise auch Kettenlaufwerke aufweisen.

Die Fräsmaschine verfügt über eine in Fig. 1 nicht erkennbare Arbeitswalze, bei der es sich um eine Fräswalze handelt, die am Maschinerahmen 1 in einem Fräswalzengehäuse 4 angeordnet ist. An der in Arbeitsrichtung A linken und rechten Seite ist das Fräswalzengehäuse 4 von einem Kantenschutz 5 verschlossen. In Fig. 1 ist nur der in Arbeitsrichtung A rechte Kantenschutz 5 erkennbar. Oberhalb des Fräswalzengehäuses 4 befindet sich der Fahrstand 6 der Fräsmaschine mit dem Fahrersitz 7 und dem Bedienpult 8. Der Maschinenrahmen 1 der Fräsmaschine ist an Hubsäulen 10 gegenüber der Oberfläche 11 des Bodens 12 in der Höhe verstellbar.

Fig. 2 zeigt eine Darstellung der Fräsmaschine, wobei das hintere rechte Rad 3B und die hintere rechte Hubsäule 10 nicht dargestellt ist, so dass der rechte Kantenschutz 5 freiliegt. Der linke und rechte Kantenschutz 5 haben den gleichen Aufbau. Der Kantenschutz 5 wird von einer Metallplatte gebildet, die sich in Arbeitsrichtung A erstreckt und zwischen nicht dargestellten Anschlägen gegenüber dem Maschinenrahmen 1 in der Höhe verstellbar ist. Dabei ist der Kantenschutz 5 zwischen den Anschlägen leicht pendelnd gelagert (Fig. 3).

Die Höhenverstellung des Kantenschutzes 5 erfolgt mit einer Hubeinrichtung 13, die eine Kolben/Zylinder-Anordnung 14 aufweist, deren Zylinder 14A gelenkig am Maschinenrahmen 1 und deren Kolben 14B gelenkig an dem Kantenschutz 5 gelagert ist. Die Kolben/Zylinder-Anordnung 14 wird von einer in Fig. 3 nicht dargestellten Hydraulikeinheit betätigt. Durch Einfahren des Kolbens 14B der Kolben/ZylinderAnordnung 14 kann der Kantenschutz 5 angehoben werden.

Die Steuerung des Kantenschutzes sieht eine Schwimmstellung für den Kantenschutz vor. In der Schwimmstellung kann sich der Kantenschutz 5 aus einer angehobenen Stellung aufgrund seiner Gewichtskraft absenken, bis der Kantenschutz mit seiner Unterkante auf der Bodenoberfläche 11 aufliegt. Diese Bewegung ist durch die Kolben/ZylinderAnordnung 14 gedämpft, so dass der Kantenschutz 5 relativ langsam absinkt und nicht schlagartig auf den Boden fällt. Der auf der Bodenoberfläche aufliegende Kantenschutz 5 ist derart schwimmend gelagert, dass dieser beim Vorschub der Straßenfräse mit einer vorgegebenen Aufstandskraft auf der Bodenoberfläche 11 aufliegend über den Boden 12 gezogen wird. Dabei kann der Kantenschutz 5 Bodenunebenheiten folgen. Dadurch bleibt das Fräswalzengehäuse 4 seitlich immer verschlossen. Diese schwimmende Lagerung des Kantenschutzes gehört zum Stand der Technik.

Nachfolgend wird die Steuerung des Kantenschutzes 5 im Einzelnen beschrieben. Fig. 4 zeigt ein Blockschaltbild der für die Steuerung der Hubeinrichtung 13 des Kantenschutzes wesentlichen Baugruppen. Die Figuren 5 bis 8 zeigen die einzelnen Positionen, die der Kantenschutz 5 einnimmt.

Die Baugruppen für die Steuerung der Hubeinrichtung 13 des Kantenschutzes umfassen eine Steuereinheit 15 zur Steuerung einer Hydraulikeinheit 16 für die Hubeinrichtung 13 sowie eine Einheit 17 zur Ermittlung eines Referenzwertes für die Höhe der Bodenoberfläche 11 gegenüber dem Maschinenrahmen 1 und eine Einheit 18 zur Erkennung des Einsinkens des Kantenschutzes in den Boden 12. Die Steuereinheit 15 zur Steuerung der Hydraulikeinheit 16 für die Hubeinrichtung 13 erlaubt das Anheben des Kantenschutzes und die Freigabe des Kantenschutzes, so dass der Kantenschutz selbsttätig absinkt, d. h. die Umschaltung in die Schwimmstellung.

Die Einheit 17 zur Ermittlung des Referenzwertes für die relative Höhe ΔH der Bodenoberfläche gegenüber dem Maschinenrahmen 1 weist eine Einrichtung 17A zur Ermittlung der Höhe Δh des Kantenschutzes 5 gegenüber dem Maschinenrahmen 1 und zur Ermittlung der Absenkgeschwindigkeit v des Kantenschutzes sowie eine Auswerteinheit 17B auf. Die Einheit zur Ermittlung der relativen Höhe Δh des Kantenschutzes und dessen Absenkgeschwindigkeit v weist einen in die Kolben/ZylinderAnordnung 14 integrierten Wegmesser 19 auf, der ein Wegstreckensignal erzeugt, das die relative Höhe Δh des Kantenschutzes gegenüber dem Maschinenrahmen 1 angibt. Das Wegstreckensignal wird differenziert, um eine Geschwindigkeitssignal zu ermitteln, das die Absenkgeschwindigkeit v des Kantenschutzes angibt. Diese beiden Signale werden von der Auswerteinheit 17B verarbeitet. Die Auswerteinheit 17B speichert fortlaufend die Daten für die relative Höhe des Kantenschutzes und die Absenkgeschwindigkeit in einer Speichereinheit 17C, um aus den Daten für die Absenkgeschwindigkeit v die maximale Absenkgeschwindigkeit vₘₐₓ und aus der maximalen Absenkgeschwindigkeit vₘₐₓ einen vorgegebenen prozentualen Anteil berechnen zu können, der als ein vorgegebener Grenzwert für die Absenkgeschwindigkeit angenommen wird. Der prozentuale Anteil kann beispielsweise 50 % der maximalen Absenkgeschwindigkeit vₘₐₓ betragen.

Die relative Höhe Δh des Kantenschutzes 5 ist der Abstand zwischen einem beliebigen Referenzpunkt bzw. einer Referenzlinie auf bzw. an dem Kantenschutz und einem beliebigen Referenzpunkt bzw. einer Referenzlinie auf bzw. an dem Maschinerahmen 1, und die relative Höhe ΔH der Bodenoberfläche 11 ist der Abstand zwischen der Bodenoberfläche und einem beliebigen Referenzpunkt bzw. einer Referenzlinie auf bzw. an dem Maschinerahmen 1.

Die Baugruppen der Steuerung können eine Datenverarbeitungseinheit (Mikroprozessor) umfassen, auf der ein Datenverarbeitungsprogramm (Software) läuft, so dass die nachfolgend beschriebenen Verfahrensschritte ausgeführt werden.

Zunächst wird angenommen, dass der in der Schwimmstellung befindliche Kantenschutz auf der Bodenoberfläche aufliegt, wie in den Figuren 1 und 2 sowie Fig. 6 dargestellt ist.

Während des Vorschubs der Straßenfräse steuert die Steuereinheit 15 die Hydraulikeinheit 16 der Hubeinrichtung 13 derart an, das der Kantenschutz 5 um eine vorgegebene Wegstrecke a angehoben wird, die beispielsweise zwischen 5 und 10 cm liegen kann. Die vorgegebene Wegstrecke kann von einem Wegmesssystem erfasst werden. Wenn ein Wegmesssystem nicht vorhanden ist, kann der Kantenschutz 5 beispielsweise auch für ein vorgegebenes Zeitintervall Δt₁, beispielsweise 250 ms, angehoben werden, was der vorgegebenen Wegstrecke a entspricht. Der Kantenschutz befindet sich nunmehr in der angehobenen Stellung, die Fig. 5 zeigt. Daraufhin wird der Kantenschutz freigegeben, d. h. in die Schwimmstellung versetzt, so dass dieser auf die Bodenoberfläche 11 absinkt.

Die Daten für die relative Höhe Δh des Kantenschutzes 5 gegenüber dem Maschinenrahmen 1 und die aus der zeitlichen Höhenänderung berechnete Absenkgeschwindigkeit v werden beim Absinken des Kantenschutzes in aufeinanderfolgenden Zyklen fortlaufend in die Speichereinheit 17C eingelesen[v₁(t₁), v₂(t₂), v₃(t₃), ... vₙ(tₙ)].

Die in einem nachfolgenden Zyklus ermittelte Absenkgeschwindigkeit, beispielsweise v₃(t₃), wird jeweils mit der in einem vorausgehenden Zyklus ermittelten Absenkgeschwindigkeit, beispielsweise v₂(t₂), verglichen. Wenn die in dem nachfolgenden Zyklus ermittelte Absenkgeschwindigkeit größer als die in dem vorausgehenden Zyklus ermittelte Absenkgeschwindigkeit ist, wird die nachfolgende Absenkgeschwindigkeit als die maximale Absenkgeschwindigkeit vₘₐₓ in der Speichereinheit gespeichert. Aus der maximalen Absenkgeschwindigkeit wird der Grenzwert für die Absenkgeschwindigkeit berechnet, beispielsweise ein prozentualer Anteil der maximalen Absenkgeschwindigkeit vₘₐₓ, der ebenfalls gespeichert wird. Während jedes Zyklus wird die momentan gemessene Absenkgeschwindigkeit mit dem ermittelten Grenzwert für die Absenkgeschwindigkeit verglichen, der aus der Speichereinheit ausgelesen wird. Sobald die momentane Absenkgeschwindigkeit v kleiner als der Grenzwert ist, wird darauf geschlossen, dass die Unterkante 5A des Kantenschutzes 5 auf die Bodenoberfläche 11 aufgetroffen ist. Die relative Höhe Δh des Kantenschutzes 5 zu diesem Zeitpunkt wird als relative Höhe der Geländeoberfläche ΔH angenommen (ΔH = Δh). Dieser Wert wird in der Speichereinheit 17B gespeichert.

Fig. 6 zeigt den Kantenschutz 5 in der Schwimmstellung, wobei der Kantenschutz 5 auf der Bodenoberfläche 11 aufliegt. Wenn der Kantenschutz aufgrund eines losen oder weichen Untergrundes in den Boden 12 eindringen sollte, verändert sich die Höhe des Kantenschutzes in Bezug auf die Höhe des Bodens.

Fig. 7 zeigt den Kantenschutz 5, dessen Unterkante 5A unterhalb der Geländeoberfläche 11 liegt. Die Eindringtiefe b des Kantenschutzes 5, d. h. die Höhendifferenz b, wird von der Einheit 18 zur Erkennung des Einsinkens des Kantenschutzes erkannt. Diese Einheit 18 erzeugt ein das Einsinken des Kantenschutzes indizierendes Steuersignal, wenn die Differenz zwischen dem zuvor ermittelten Referenzwert für die relative Höhe der Bodenoberfläche und der laufend ermittelten tatsächlichen relativen Höhe des Kantenschutzes größer als ein vorgegebener Grenzwert für die Einsinktiefe b des Kantenschutzes ist. Das Steuersignal wird beispielsweise erzeugt, wenn die Unterkante 5A des Kantenschutzes 5 in einem Bereich von beispielsweise 1 bis 2 cm unterhalb der Geländeoberfläche 11 liegt.

Wenn die Steuereinheit 15 das Steuersignal empfängt, steuert diese die Hydraulikeinheit 16 der Hubeinrichtung 13 derart an, dass der Kantenschutz 5 um eine vorgegebene Wegstrecke c bzw. für ein vorgegebenes Zeitintervall Δt₂ angehoben wird, so dass sich die Unterkante 5A des Kantenschutzes 5 wieder oberhalb der Geländeoberfläche 11 befindet. Fig. 8 zeigt den Kantenschutz 5 in der um die vorgegebene Wegstrecke c angehobenen Position, in der sich dessen Unterkante 5A im Abstand d oberhalb der Geländeoberfläche 11 befindet. Die vorgegebene Wegstrecke c, um die der Kantenschutz 5 angehoben wird, ist größer als die Einsinktiefe b. Daraufhin gibt die Steuerreinheit 15 den Kantenschutz 5 wieder frei, d. h. der Kantenschutz geht wieder in Schwimmstellung, so dass der Kantenschutz wieder auf den Boden 12 absinkt (Fig. 6).

Die oben beschriebenen Verfahrensschritte werden während des Vorschubs der Straßenfräse fortlaufend durchgeführt. Wenn der Kantenschutz 5 erneut in den Boden 12 einsinken sollte, wird dies wieder erkannt. Dann wird der Kantenschutz 5 wieder angehoben, so dass sich der Kantenschutz wieder auf den Boden absenken kann. Dadurch wird sichergestellt, dass sich der Kantenschutz 5 nicht in den Boden 12 eingraben kann. Die Wegstrecke a bzw. das Zeitintervall Δt₁ ist vorzugsweise gleich der Wegstrecke c bzw. dem Zeitintervall Δt₂, d. h. der Kantenschutz wird in unbestimmten Zeitabschnitten in Abhängigkeit von der Beschaffenheit des Bodens während des Betriebs der Baumaschine immer um den gleichen Betrag angehoben.

Die Steuereinheit 15 ist weiterhin derart konfiguriert, dass die Zeitdauer erfasst wird, in der der Kantenschutz 5 in der Schwimmstellung auf der Bodenoberfläche aufliegt. Wenn die Steuereinheit 15 das Steuersignal empfängt, hebt diese den Kantenschutz 5 nur dann an, wenn die vorgegebene Zeitdauer Δt, die beispielsweise zwischen 2 und 4 Sekunden liegen kann, überschritten ist, so dass der Kantenschutz nicht ständig bewegt wird. Das Anheben des Kantenschutzes kann aber auch wegstreckenabhängig erfolgen, wobei die Wegstrecke erfasst wird, die der auf dem Boden aufliegende Kantenschutz, der sich in der Schwimmstellung befindet, zurücklegt. Der Kantenschutz wird von der Steuereinheit nach Empfang des Steuersignals nur dann angehoben, wenn eine vorgegebene Wegstrecke, beispielsweise 1 bis 3m, überschritten ist.

Wenn die Hubsäulen 10, mit denen die Räder 3A, 3B an dem Maschinenrahmen 1 befestigt sind, eingefahren werden, verringert sich die Höhe des Maschinenrahmens 1 und der Fräswalze gegenüber der Bodenoberfläche 11, so dass die Fräswalze tiefer in den Boden 12 eindringt. Dadurch vergrößert sich die Frästiefe. Dies führt dazu, dass der Kantenschutz 5 gegenüber dem Maschinenrahmen 1 angehoben wird. In diesem Fall korrigiert die Einheit 17 zur Ermittlung des Referenzwertes für die Höhe der Bodenoberfläche den für die zuvor eingestellte Frästiefe ermittelten Referenzwert um den Betrag, um den der Maschinenrahmen 1 gegenüber der Bodenoberfläche 11 abgesenkt worden ist bzw. die Frästiefe vergrößert worden ist. Zur Ermittlung des korrigierten Referenzwertes wird die Differenz zwischen dem zuvor ermittelten Referenzwert und dem Wert berechnet, um den der Maschinenrahmen 1 abgesenkt worden ist bzw. die Frästiefe vergrößert worden ist. Dieser korrigierte Referenzwert wird dann der weiteren Steuerung des Kantenschutzes zu Grunde gelegt. Für den Fall, dass die Frästiefe verringert wird, d. h. der Maschinenrahmen 1 gegenüber der Bodenoberfläche angehoben wird, so dass sich der Kantenschutz absenkt, erfolgt eine Korrektur des Referenzwertes in analoger Weise.

Für die Steuerung des Kantenschutzes ist die Ermittlung eines einzigen Referenzwertes für die Höhe (ΔH) der Bodenoberfläche (11) gegenüber dem Maschinenrahmen (1) grundsätzlich ausreichend. Dieser Referenzwert kann der Steuerung zugrunde gelegt werden. Ein neuer Referenzwert wird nur dann ermittelt, wenn der Kantenschutz in den Boden eingesunken ist und wieder angehoben wird. Es ist aber auch möglich laufend neue Referenzwerte für die Höhe (ΔH) der Bodenoberfläche (11) gegenüber dem Maschinenrahmen (1) zu ermitteln, d. h. die Referenzwerte zu aktualisieren. Hierzu ist die Steuereinheit (15) für die Hubeinrichtung (13) derart konfiguriert, dass unabhängig von dem Einsinken des Kantenschutzes in den Boden nach Ablauf eines vorgegebenen Zeitintervalls oder Zurücklegen einer vorgegebenen Wegstrecke der Kantenschutz zeit- bzw. wegstreckenabhängig sukzessive angehoben wird, so dass sich der Kantenschutz wieder auf die Bodenoberfläche absenken kann.

## Patentansprüche

1. Selbstfahrende Baumaschine, insbesondere Straßenfräsmaschine, Stabilisierer, Recycler oder Surface-Miner, mit einem Maschinenrahmen (1) und einer mit Arbeitswerkzeugen bestückten Arbeitswalze, die in einem nach unten offenen Walzengehäuse (4) angeordnet ist, das an mindestens einer Seite von einem Kantenschutz (5) verschlossen ist, der von einer Hubeinrichtung (13) gegenüber dem Maschinenrahmen (1) in der Höhe verstellbar ist, wobei der Kantenschutz (5) gegenüber dem Maschinenrahmen (1) in einer Schwimmstellung derart in der Höhe beweglich ist, dass sich der Kantenschutz aus einer angehobenen Stellung auf die Oberfläche (11) des Bodens (12) absenkt und nach dem Auftreffen auf die Bodenoberfläche (11) mit einer vorgegebenen Aufstandskraft auf der Bodenoberfläche aufliegt, so dass der Kantenschutz während des Vorschubs der Baumaschine Höhenänderungen der Bodenoberfläche gegenüber dem Maschinenrahmen folgen kann,
**dadurch gekennzeichnet, dass**
eine Einheit (17) zur Ermittlung eines Referenzwertes für die Höhe (ΔH) der Bodenoberfläche gegenüber dem Maschinenrahmen (1), auf der der Kantenschutz (5) aufliegt, vorgesehen ist, die eine Einrichtung (17A) zur Ermittlung der Höhe (Δh) des Kantenschutzes gegenüber dem Maschinenrahmen (1) und der Absenkgeschwindigkeit (v) des Kantenschutzes und eine Auswerteinheit (17B) aufweist, die derart konfiguriert ist, dass die Höhe (Δh) des Kantenschutzes gegenüber dem Maschinenrahmen zu dem Zeitpunkt ermittelt wird, zu dem die Absenkgeschwindigkeit (v) des Kantenschutzes kleiner als ein vorgegebener Grenzwert für die Absenkgeschwindigkeit ist.

2. Selbstfahrende Baumaschine nach Anspruch 1, **dadurch gekennzeichnet, dass** eine Einheit (18) zur Erkennung des Einsinkens des Kantenschutzes (5) in den Boden (12) vorgesehen ist, die derart konfiguriert ist, dass ein das Einsinken des Kantenschutzes indizierendes Steuersignal erzeugt wird, wenn die Differenz zwischen dem ermittelten Referenzwert für die Höhe (ΔH) der Bodenoberfläche (11) und der tatsächlichen Höhe des Kantenschutzes gegenüber dem Maschinenrahmen (1) größer als ein vorgegebener Grenzwert für die Einsinktiefe (b) des Kantenschutzes ist.

3. Selbstfahrende Baumaschine nach Anspruch 2, **dadurch gekennzeichnet, dass** die Baumaschine eine das Steuersignal der Einheit (18) zur Erkennung des Einsinkens des Kantenschutzes empfangende Steuereinheit (15) für die Hubeinrichtung (13) zum Anheben des Kantenschutzes (5) aufweist, wobei die Steuereinheit (15) derart konfiguriert ist, dass der Kantenschutz (5) angehoben wird, wenn die Steuereinheit (15) das Steuersignal empfängt.

4. Selbstfahrende Baumaschine nach Anspruch 3, **dadurch gekennzeichnet, dass** die Steuereinheit (15) derart konfiguriert ist, dass der Kantenschutz (5) um eine vorgegebene Wegstrecke (c) angehoben wird, die größer als der Grenzwert für die Einsinktiefe (b) ist.

5. Selbstfahrende Baumaschine nach einem der Ansprüche 1 bis 3, **dadurch gekennzeichnet, dass** die Steuereinheit (15) derart konfiguriert ist, dass die Zeitdauer erfasst wird, in der der Kantenschutz (5) auf der Bodenoberfläche aufliegt, wobei der Kantenschutz (5), wenn die Steuereinheit (15) das Steuersignal empfängt, nur dann angehoben wird, wenn die Zeitdauer größer als eine vorgegebene Mindestzeitdauer ist.

6. Selbstfahrende Baumaschine nach einem der Ansprüche 1 bis 3, **dadurch gekennzeichnet, dass** die Steuereinheit (15) derart konfiguriert ist, dass beim Absenken des Kantenschutzes (5) der Maximalwert (vₘₐₓ) der Absenkgeschwindigkeit (v) des Kantenschutzes (5) ermittelt wird, wobei ein vorgegebener prozentualer Anteil des Maximalwertes der ermittelten Absenkgeschwindigkeit des Kantenschutzes als der vorgegebene Grenzwert für die Absenkgeschwindigkeit angenommen wird.

7. Selbstfahrende Baumaschine nach einem der Ansprüche 1 bis 6, **dadurch gekennzeichnet, dass** der Maschinenrahmen (1) von einem Fahrwerk (2) getragen wird, das vordere oder hintere Räder oder Laufwerke (3A, 3B) aufweist, die gegenüber dem Maschinerahmen (1) angehoben oder abgesenkt werden können, wobei die Arbeitswalze an dem Maschinerahmen (1) angeordnet ist, und die Einheit (17) zur Ermittlung eines Referenzwertes für die Höhe (ΔH) der Bodenoberfläche (11) derart konfiguriert ist, dass der Referenzwert für die Höhe (ΔH) der Bodenoberfläche (11) um die Wegstrecke korrigiert wird, um die der Maschinenrahmen (1) gegenüber der Bodenoberfläche durch Anheben der Räder oder Laufwerke (3A, 3B) abgesenkt wird und/oder der Referenzwert für die Höhe (ΔH) der Bodenoberfläche (11) um die Wegstrecke korrigiert wird, um die der Maschinenrahmen (1) gegenüber der Bodenoberfläche durch Absenken der Räder oder Laufwerke (3A, 3B) angehoben wird.

8. Selbstfahrende Baumaschine nach einem der Ansprüche 1 bis 7, **dadurch gekennzeichnet, dass** die Hubeinrichtung (13) zum Anheben des Kantenschutzes (5) mindestens eine Kolben/Zylinder-Anordnung (14) aufweist, wobei der Zylinder (14A) gelenkig mit dem Maschinenrahmen (1) und der Kolben (14B) gelenkig mit dem Kantenschutz (5) oder der Zylinder gelenkig mit dem Kantenschutz (5) und der Kolben gelenkig mit dem Maschinenrahmen (1) verbunden ist.

9. Selbstfahrende Baumaschine nach Anspruch 8, **dadurch gekennzeichnet, dass** die Einrichtung zur Ermittlung der Höhe und der Absenkgeschwindigkeit des Kantenschutzes mindestens einen die Stellung des Kolbens der mindestens einen Kolben/Zylinder-Anordnung (14) erfassenden Wegmesser (19) aufweist.

10. Verfahren zum Betreiben einer selbstfahrenden Baumaschine, insbesondere Straßenfräsmaschine, Stabilisierer, Recycler oder Surface-Miner, mit einem Maschinenrahmen (1) und einer mit Arbeitswerkzeugen bestückten Arbeitswalze, die in einem nach unten offenen Walzengehäuse (4) angeordnet ist, das an mindestens einer Seite von einem Kantenschutz (5) verschlossen ist, der gegenüber dem Maschinenrahmen (1) in der Höhe verstellbar ist, wobei der Kantenschutz (5) gegenüber dem Maschinenrahmen (1) in einer Schwimmstellung derart in der Höhe beweglich ist, dass sich der Kantenschutz (5) aus einer angehobenen Stellung auf die Oberfläche (11) des Bodens (12) absenkt und nach dem Auftreffen auf der Bodenoberfläche (11) mit einer vorgegebenen Aufstandskraft auf der Bodenoberfläche aufliegt, so dass der Kantenschutzwährend des Vorschubs der Baumaschine Höhenänderungen der Bodenoberfläche gegenüber dem Maschinenrahmen folgen kann,
**dadurch gekennzeichnet, dass**
zur Ermittlung eines Referenzwertes für die Höhe (ΔH) der Bodenoberfläche (11) gegenüber dem Maschinenrahmen (1), auf der der Kantenschutz (5) aufliegt, die Absenkgeschwindigkeit (v) des Kantenschutzes ermittelt wird, und die Höhe (Δh) des Kantenschutzes (5) gegenüber dem Maschinenrahmen (1) zu dem Zeitpunkt ermittelt wird, zu dem die Absenkgeschwindigkeit (v) des Kantenschutzes kleiner als ein vorgegebener Grenzwert für die Absenkgeschwindigkeit ist.

11. Verfahren nach Anspruch 10, **dadurch gekennzeichnet, dass** ein das Einsinken des Kantenschutzes (5) indizierendes Steuersignal erzeugt wird, wenn die Differenz zwischen dem ermittelten Referenzwert für die Höhe (ΔH) der Bodenoberfläche (11) und der tatsächlichen Höhe des Kantenschutzes (5) gegenüber dem Maschinenrahmen (1) größer als ein vorgegebener Grenzwert für die Einsinktiefe (b) des Kantenschutzes ist.

12. Verfahren nach Anspruch 11, **dadurch gekennzeichnet, dass** der Kantenschutz (5) angehoben wird, wenn das Steuersignal erzeugt wird.

13. Verfahren nach Anspruch 12, **dadurch gekennzeichnet, dass** der Kantenschutz (5) um eine vorgegebene Wegstrecke (c) angehoben wird, die größer als der Grenzwert für die Einsinktiefe (b) ist.

14. Verfahren nach einem der Ansprüche 10 bis 13, **dadurch gekennzeichnet, dass** die Zeitdauer erfasst wird, in der der Kantenschutz (5) auf der Bodenoberfläche (11) aufliegt, wobei der Kantenschutz (5) nach der Erzeugung des Steuersignals nur dann angehoben wird, wenn die Zeitdauer größer als eine vorgegebene Mindestzeitdauer ist.

15. Verfahren nach einem der Ansprüche 10 bis 14, **dadurch gekennzeichnet, dass** der auf der Bodenoberfläche (11) aufliegende Kantenschutz (5) zur Ermittlung aktueller Referenzwerte für die Höhe (ΔH) der Bodenoberfläche (11) gegenüber dem Maschinenrahmen (1) nach Ablauf eines vorgegebenen Zeitintervalls oder Zurücklegen einer vorgegebenen Wegstrecke sukzessive angehoben wird, so dass sich der Kantenschutz auf die Bodenoberfläche absenken kann.

16. Verfahren nach einem der Ansprüche 10 bis 15 zum Betreiben einer selbstfahrenden Baumaschine, deren Maschinenrahmen (1) von einem Fahrwerk (2) getragen wird, das vordere oder hintere Räder oder Laufwerke (3A, 3B) aufweist, die gegenüber dem Maschinerahmen (1) angehoben oder abgesenkt werden können, wobei die Arbeitswalze an dem Maschinerahmen (1) angeordnet ist, **dadurch gekennzeichnet**, der ermittelte Referenzwert für die Höhe (ΔH) der Bodenoberfläche (11) um die Wegstrecke korrigiert wird, um die der Maschinenrahmen (1) gegenüber der Bodenoberfläche (11) durch Anheben der Räder oder Laufwerke (3A, 3B) gegenüber dem Maschinenrahmen (1) abgesenkt wird und/oder der ermittelte Referenzwert für die Höhe (ΔH) der Bodenoberfläche (11) um die Wegstrecke korrigiert wird, um die der Maschinenrahmen (1) gegenüber der Bodenoberfläche (11) durch Absenken der Räder oder Laufwerke (3A, 3B) gegenüber dem Maschinenrahmen (1) angehoben wird.

## Claims

1. Self-propelled construction machine, in particular a road milling machine, stabiliser, recycler or surface miner, comprising a machine frame (1) and an operating drum which is equipped with tools and is arranged in a drum housing (4) which is open downwards and is closed on at least one side by an edge protector (5) which is adjustable in height relative to the machine frame (1) by a lifting device (13), the edge protector (5) being adjustable in height relative to the machine frame (1) in a floating position such that the edge protector lowers onto the surface (11) of the ground (12) from a raised position, and after coming into contact with the ground surface (11), rests on the ground surface with a specified contact force, and therefore the edge protector can follow changes in the height of the ground surface relative to the machine frame as the construction machine moves forward,
**characterised in that**
a unit (17) for determining a reference value for the height (ΔH) of the ground surface relative to the machine frame (1) on which the edge protector (5) rests is provided, which unit comprises a device (17A) for determining the height (Δh) of the edge protector relative to the machine frame (1) and the lowering speed (v) of the edge protector, and comprises an evaluation unit (17B) which is configured such that the height (Δh) of the edge protector relative to the machine frame is determined at the point in time at which the lowering speed (v) of the edge protector is less than a specified limit value for the lowering speed.

2. Self-propelled construction machine according to claim 1, **characterised in that** a unit (18) for detecting the edge protector (5) sinking into the ground (12) is provided and is configured such that a control signal indicating the edge protector sinking in is generated when the difference between the determined reference value for the height (ΔH) of the ground surface (11) and the actual height of the edge protector relative to the machine frame (1) is greater than a specified limit value for the sinking-in depth (b) of the edge protector.

3. Self-propelled construction machine according to claim 2, **characterised in that** the construction machine comprises a control unit (15), which receives the control signal from the unit (18) for detecting the edge protector sinking in, for the lifting device (13) for raising the edge protector (5), the control unit (15) being configured such that the edge protector (5) is raised when the control unit (15) receives the control signal.

4. Self-propelled construction machine according to claim 3, **characterised in that** the control unit (15) is configured such that the edge protector (5) is raised by a specified distance (c) which is greater than the limit value for the sinking-in depth (b).

5. Self-propelled construction machine according to any of claims 1 to 3, **characterised in that** the control unit (15) is configured such that the duration for which the edge protector (5) is resting on the ground surface is detected, the edge protector (5), when the control unit (15) receives the control signal, only being raised if the duration is longer than a specified minimum duration.

6. Self-propelled construction machine according to any of claims 1 to 3, **characterised in that** the control unit (15) is configured such that when lowering the edge protector (5), the maximum value (vₘₐₓ) for the lowering speed (v) of the edge protector (5) is determined, a specified percentage for the maximum value for the determined lowering speed of the edge protector being adopted as the specified limit value for the lowering speed.

7. Self-propelled construction machine according to any of claims 1 to 6, **characterised in that** the machine frame (1) is supported by a chassis (2) which comprises front or rear wheels or running gears (3A, 3B) which can be raised or lowered relative to the machine frame (1), the operating drum being arranged on the machine frame (1), and the unit (17) for determining a reference value for the height (ΔH) of the ground surface (11) being configured such that the reference value for the height (ΔH) of the ground surface (11) is corrected by the distance by which the machine frame (1) is lowered relative to the ground surface by raising the wheels or running gears (3A, 3B) and/or the reference value for the height (ΔH) of the ground surface (11) is corrected by the distance by which the machine frame (1) is raised relative to the ground surface by lowering the wheels or running gears (3A, 3B).

8. Self-propelled construction machine according to any of claims 1 to 7, **characterised in that** the lifting device (13) for raising the edge protector (5) comprises at least one piston-cylinder arrangement (14), the cylinder (14A) having an articulated connection to the machine frame (1) and the piston (14B) having an articulated connection to the edge protector (5), or the cylinder having an articulated connection to the edge protector (5) and the piston having an articulated connection to the machine frame (1).

9. Self-propelled construction machine according to claim 8, **characterised in that** the device for determining the height and the lowering speed of the edge protector comprises at least one odometer (19) that detects the position of the piston of the at least one piston-cylinder arrangement (14).

10. Method for operating a self-propelled construction machine, in particular a road milling machine, stabiliser, recycler or surface miner, comprising a machine frame (1) and an operating drum which is equipped with tools and is arranged in a drum housing (4) which is open downwards and is closed on at least one side by an edge protector (5) which is adjustable in height relative to the machine frame (1), the edge protector (5) being adjustable in height relative to the machine frame (1) in a floating position such that the edge protector (5) lowers onto the surface (11) of the ground (12) from a raised position, and after coming into contact with the ground surface (11), rests on the ground surface with a specified contact force, and therefore the edge protector can follow changes in the height of the ground surface relative to the machine frame as the construction machine moves forward,
**characterised in that**
for determining a reference value for the height (ΔH) of the ground surface (11) relative to the machine frame (1) on which the edge protector (5) rests, the lowering speed (v) of the edge protector is determined, and the height (Δh) of the edge protector (5) relative to the machine frame (1) is determined at the point in time at which the lowering speed (v) of the edge protector is less than a specified limit value for the lowering speed.

11. Method according to claim 10, **characterised in that** a control signal indicating the edge protector (5) sinking in is generated when the difference between the determined reference value for the height (ΔH) of the ground surface (11) and the actual height of the edge protector (5) relative to the machine frame (1) is greater than a specified limit value for the sinking-in depth (b) of the edge protector.

12. Method according to claim 11, **characterised in that** the edge protector (5) is raised when the control signal is generated.

13. Method according to claim 12, **characterised in that** the edge protector (5) is raised by a specified distance (c) which is greater than the limit value for the sinking-in depth (b).

14. Method according to any of claims 10 to 13, **characterised in that** the duration for which the edge protector (5) is resting on the ground surface (11) is detected, the edge protector (5), once the control signal is generated, only being raised if the duration is longer than a specified minimum duration.

15. Method according to any of claims 10 to 14, **characterised in that** the edge protector (5) which rests on the ground surface (11) and is intended for determining current reference values for the height (ΔH) of the ground surface (11) relative to the machine frame (1) is raised after a specified time interval has elapsed or after a specified distance has been covered, so that the edge protector can lower onto the ground surface.

16. Method according to any of claims 10 to 15 for operating a self-propelled construction machine, of which the machine frame (1) is supported by a chassis (2) which comprises front or rear wheels or running gears (3A, 3B) which can be raised or lowered relative to the machine frame (1), the operating drum being arranged on the machine frame (1), **characterised in that** the determined reference value for the height (ΔH) of the ground surface (11) is corrected by the distance by which the machine frame (1) is lowered relative to the ground surface (11) by raising the wheels or running gears (3A, 3B) relative to the machine frame (1) and/or the determined reference value for the height (ΔH) of the ground surface (11) is corrected by the distance by which the machine frame (1) is raised relative to the ground surface (11) by lowering the wheels or running gears (3A, 3B) relative to the machine frame (1).

## Revendications

1. Engin automobile autonome, en particulier fraiseuse sur route, stabilisatrice, recycleuse ou mineuse de surface avec un bâti de machine (1) et un rouleau de travail équipé d'outils de travail qui est agencé dans un boîtier de rouleau (4) ouvert vers le bas qui est fermé sur au moins un côté par une protection d'arête (5) qui est réglable en hauteur par un dispositif de levage (13) par rapport au bâti de machine (1), dans lequel la protection d'arête (5) est mobile en hauteur par rapport au bâti de machine (1) dans une position flottante de telle manière que la protection d'arête s'abaisse à partir d'une position relevée sur la surface (11) du sol (12) et repose après la rencontre avec la surface de sol (11) avec une force d'appui prescrite sur la surface de sol de sorte que la protection d'arête puisse suivre, pendant l'avance de l'engin, des modifications de hauteur de la surface de sol par rapport au bâti de machine,
**caractérisé en ce que**
une unité (17) est prévue pour la détermination d'une valeur de référence pour la hauteur (ΔH) de la surface de sol par rapport au bâti de machine (1), sur laquelle la protection d'arête (5) repose, laquelle présente un dispositif (17A) pour la détermination de la hauteur (Δh) de la protection d'arête par rapport au bâti de machine (1) et de la vitesse d'abaissement (v) de la protection d'arête et une unité d'évaluation (17B) qui est configurée de telle manière que la hauteur (Δh) de la protection d'arête soit déterminée par rapport au bâti de machine au moment, où la vitesse d'abaissement (v) de la protection d'arête est plus petite qu'une valeur limite prescrite pour la vitesse d'abaissement.

2. Engin automobile autonome selon la revendication 1, **caractérisé en ce qu'**une unité (18) pour la détection de l'enfoncement de la protection d'arête (5) dans le sol (12) est prévue, laquelle est configurée de telle manière qu'un signal de commande indiquant l'enfoncement de la protection d'arête soit généré lorsque la différence entre la valeur de référence déterminée pour la hauteur (ΔH) de la surface de sol (11) et la hauteur réelle de la protection d'arête par rapport au bâti de machine (1) est plus grande qu'une valeur limite prescrite pour la profondeur d'enfoncement (b) de la protection d'arête.

3. Engin automobile autonome selon la revendication 2, **caractérisé en ce que** l'engin présente une unité de commande (15) recevant le signal de commande de l'unité (18) pour la détection de l'enfoncement de la protection d'arête pour le dispositif de levage (13) pour le levage de la protection d'arête (5), dans lequel l'unité de commande (15) est configurée de telle manière que la protection d'arête (5) soit levée lorsque l'unité de commande (15) reçoit le signal de commande.

4. Engin automobile autonome selon la revendication 3, **caractérisé en ce que** l'unité de commande (15) est configurée de telle manière que la protection d'arête (5) soit relevée d'une distance (c) prescrite qui est plus grande que la valeur limite pour la profondeur d'enfoncement (b).

5. Engin automobile autonome selon l'une des revendications 1 à 3, **caractérisé en ce que** l'unité de commande (15) est configurée de telle manière que la durée soit détectée, pendant laquelle la protection d'arête (5) repose sur la surface de sol, dans lequel la protection d'arête (5), lorsque l'unité de commande (15) reçoit le signal de commande, est relevée seulement si la durée est plus grande qu'une durée minimale prescrite.

6. Engin automobile autonome selon l'une des revendications 1 à 3, **caractérisé en ce que** l'unité de commande (15) est configurée de telle manière que lors de l'abaissement de la protection d'arête (5), la valeur maximale (vₘₐₓ) de la vitesse d'abaissement (v) de la protection d'arête (5) soit déterminée, dans lequel une part en pourcent prescrite de la valeur maximale de la vitesse d'abaissement déterminée de la protection d'arête est considérée comme la valeur limite prescrite pour la vitesse d'abaissement.

7. Engin automobile autonome selon l'une des revendications 1 à 6, **caractérisé en ce que** le bâti de machine (1) est porté par un châssis (2) qui présente des roues avant ou arrière ou mécanismes de roulement (3A, 3B) qui peuvent être relevés ou abaissés par rapport au bâti de machine (1), dans lequel le rouleau de travail est agencé sur le bâti de machine (1), et l'unité (17) est configurée pour la détermination d'une valeur de référence pour la hauteur (ΔH) de la surface de sol (11) de telle manière que la valeur de référence soit corrigée pour la hauteur (ΔH) de la surface de sol (11) de la distance, de laquelle le bâti de machine (1) est abaissé par rapport à la surface de sol par levage des roues ou mécanismes de roulement (3A, 3B) et/ou la valeur de référence pour la hauteur (ΔH) de la surface de sol (11) est corrigée de la distance, de laquelle le bâti de machine (1) est relevé par rapport à la surface de sol par abaissement des roues ou mécanismes de roulement (3A, 3B).

8. Engin automobile autonome selon l'une des revendications 1 à 7, **caractérisé en ce que** le dispositif de levage (13) pour le levage de la protection d'arête (5) présente au moins un agencement de piston et cylindre (14), dans lequel le cylindre (14A) est relié par articulation au bâti de machine (1) et le piston (14B) est relié par articulation à la protection d'arête (5) ou le cylindre est relié par articulation à la protection d'arête (5) et le piston est relié par articulation au bâti de machine (1).

9. Engin automobile autonome selon la revendication 8, **caractérisé en ce que** le dispositif présente pour la détermination de la hauteur et de la vitesse d'abaissement de la protection d'arête au moins un capteur de déplacement (19) détectant la position du piston d'au moins un agencement de piston et cylindre (14).

10. Procédé d'exploitation d'un engin automobile autonome, en particulier une fraiseuse, stabilisatrice, recycleuse ou mineuse de surface, avec un bâti de machine (1) et un rouleau de travail équipé d'outils de travail qui est agencé dans un boîtier de rouleau (4) ouvert vers le bas qui est fermé sur au moins un côté par une protection d'arête (5) qui peut être réglée en hauteur par rapport au bâti de machine (1), dans lequel la protection d'arête (5) est mobile en hauteur par rapport au bâti de machine (1) dans une position flottante de telle manière que la protection d'arête (5) s'abaisse à partir d'une position relevée sur la surface (11) du sol (12) et après la rencontre avec la surface de sol (11) repose avec une force d'appui prescrite sur la surface de sol de sorte que la protection d'arête puisse suivre, pendant l'avance de l'engin, des modifications de hauteur de la surface de sol par rapport au bâti de machine,
**caractérisé en ce que**
pour la détermination d'une valeur de référence pour la hauteur (ΔH) de la surface de sol (11) par rapport au bâti de machine (1), sur laquelle la protection d'arête (5) repose, la vitesse d'abaissement (v) de la protection d'arête est déterminée, et la hauteur (Δh) de la protection d'arête (5) est déterminée par rapport au bâti de machine (1) au moment où la vitesse d'abaissement (v) de la protection d'arête est plus petite qu'une valeur limite prescrite pour la vitesse d'abaissement.

11. Procédé selon la revendication 10, **caractérisé en ce qu'**un signal de commande indiquant l'enfoncement de la protection d'arête (5) est généré lorsque la différence entre la valeur de référence déterminée pour la hauteur (ΔH) de la surface de sol (11) et la hauteur réelle de la protection d'arête (5) par rapport au bâti de machine (1) est plus grande qu'une valeur limite prescrite pour la profondeur d'enfoncement (b) de la protection d'arête.

12. Procédé selon la revendication 11, **caractérisé en ce que** la protection d'arête (5) est relevée lorsque le signal de commande est généré.

13. Procédé selon la revendication 12, **caractérisé en ce que** la protection d'arête (5) est relevée d'une distance (c) prescrite qui est plus grande que la valeur limite pour la profondeur d'enfoncement (b).

14. Procédé selon l'une des revendications 10 à 13, **caractérisé en ce que** la durée est détectée, dans laquelle la protection d'arête (5) repose sur la surface de sol (11), dans lequel la protection d'arête (5) est relevée après la génération du signal de commande seulement si la durée est supérieure à une durée minimale prescrite.

15. Procédé selon l'une des revendications 10 à 14, **caractérisé en ce que** la protection d'arête (5) reposant sur la surface de sol (11) est relevée successivement pour la détermination de valeurs de référence actuelles pour la hauteur (ΔH) de la surface de sol (11) par rapport au bâti de machine (1) après expiration d'un intervalle de temps prescrit ou parcours d'une distance prescrite de sorte que la protection d'arête puisse s'abaisser sur la surface de sol.

16. Procédé selon l'une des revendications 10 à 15 pour l'exploitation d'un engin automobile autonome, dont le bâti de machine (1) est porté par un châssis (2) qui présente des roues avant ou arrière ou mécanismes de roulement (3A, 3B) qui peuvent être relevés ou abaissés par rapport au bâti de machine (1), dans lequel le rouleau de travail est agencé sur le bâti de machine (1), **caractérisé en ce que** la valeur de référence déterminée pour la hauteur (ΔH) de la surface de sol (11) est corrigée de la distance, de laquelle le bâti de machine (1) est abaissé par rapport à la surface de sol (11) par levage des roues ou mécanismes de roulement (3A, 3B) par rapport au bâti de machine (1) et/ou la valeur de référence déterminée pour la hauteur (ΔH) de la surface de sol (11) est corrigée de la distance, de laquelle le bâti de machine (1) est relevé par rapport à la surface de sol (11) par abaissement des roues ou mécanismes de roulement (3A, 3B) par rapport au bâti de machine (1).
